# EUROPÄISCHE PATENTSCHRIFT

(11) **EP 0 537 531 B1**
(45) Veröffentlichungstag und Bekanntmachung des Hinweises auf die Patenterteilung: **14.06.1995**
(21) Anmeldenummer: 92116456.2
(22) Anmeldetag: 25.09.1992
(51) Int. Cl.: E05B 63/16, E05B 47/06, E05C 9/02

(54) **Türschloss**
Door lock
Serrure pour porte

(30) Priorität: 16.10.1991 DE 9114609 U
(43) Veröffentlichungstag der Anmeldung: 21.04.1993
(73) Patentinhaber: BKS GmbH, D-42549 Velbert (DE)
(72) Erfinder: Hinz, Manfred, W-5628 Heiligenhaus (DE)
(74) Vertreter: Eichler, Peter, Dipl.-Ing.

(56) Entgegenhaltungen:
- EP-A- 0 204 944
- DE-U- 9 104 553
- US-A- 4 429 556

## Beschreibung

Die Erfindung bezieht sich auf ein Türschloß mit zwei im Schloßkasten schwenkverstellbar gelagerten, identisch ausgebildeten Schloßnußteilen für die voneinander unabhängige Innen- und Außenbetätigung eines über einen Mitnehmerhebel in den Schloßkasten einzufahrenden Schwenkriegels, wobei zwischen den beiden Schloßnußteilen und dem Mitnehmerhebel zu dessen beiden Seiten gelegene identisch ausgebildete und durch einen schlüssel- oder elektrisch-betätigbaren Kupplungsschieber einrückbare Kupplungselemente vorgesehen sind.

Ein Türschloß obiger Art ist durch die US-A-4 429 556 bekannt. Durch die beidseitig des schloßmittig angeordneten Mitnehmerhebels gelegenen Kupplungselemente kann dieses Türschloß von außen wie auch von innen wahlweise durch unmittelbare Drückerknopfbetätigung oder auch erst nach vorhergehender Schlüssel- oder elektrisch erfolgender Betätigung in Ent- oder Verriegelungsstellung gebracht werden, wobei im Falle der elektrischen Betätigung der die zugehörigen Kupplungselemente steuernde Kupplungsschieber auch eine entsprechende Fernbedienung bzw. Ein- oder Abkupplung des außen- oder auch innenseitigen Türdrückerknopfes möglich ist. Durch die beidseitige identische Ausbildung der beiden Schloßnußteile sowie der zugehörigen Kupplungselemente ist eine entsprechend einfache Herstell- und Lagermöglichkeit dieser Teile gegeben. Dieses bekannte Türschloß ist jedoch von recht kompliziertem Aufbau und erfordert auch eine vergleichsweise große Baubreite. Das liegt nicht nur daran, daß hier der Mitnehmerhebel über zusätzliche Hebel mit dem Schwenkriegel antriebsmäßig verbunden ist, sondern vor allem auch daran, daß die zwischen den beiden Schloßnußhälften und dem Mitnehmerhebel gelegenen Kupplungselemente aus zahlreichen Bauteilen bestehen, nämlich jeweils einer auf der betreffenden Schloßnußhälfte drehbeweglich lagernden Ringscheibe bestehen, die über einen in ihr radial verstellbar lagernden, federnd abgestützten Kupplungsstift mit der zugehörigen Kupplungshälfte drehfest verbunden werden kann, wobei der vorerwähnte Kupplungsstift seinerseits über mehrere zwischen ihm und dem schlüssel- oder elektrischbetätigbaren Kupplungsschieber gelegene Hebel in bzw. außer Kupplungseingriff gebracht werden kann. An jeder der vorerwähnten Kupplungsringscheiben ist innenseitig ein Mitnehmerzapfen angeordnet, über den im jeweils eingekuppelten Falle der Kupplungsringscheibe der schloßmittig gelagerte Mitnehmerhebel und damit auch der durch ihn mittelbar zu betätigende Schwenkriegel in den Schloßkasten eingefahren werden kann.

Demgegenüber liegt der Erfindung die Aufgabe zugrunde, ein Türschloß der eingangs erwähnten Gattung zu schaffen, das unter Beibehalt seiner außen- wie innenseitigen Ein- oder Abkupplungsmöglichkeit seiner beiden Türdrücker von wesentlich einfacherer und gedrungener Bauart ist sowie insbesondere bezüglich seiner beidseitig seines Mitnehmerhebels und der Schloßnußhälften gelegenen Kupplungselemente mit wesentlich weniger und damit auch reibungsärmer zusammenwirkenden Bauteilen auskommt.

Die vorerwähnte Aufgabe wird ausgehend von dem gattungsgemäßen Türschloß erfindungsgemäß dadurch gelöst, daß der Mitnehmerhebel als koaxial auf den Schloßnußteilen gelagerter, unmittelbar am Schwenkriegel angreifender Winkelhebel ausgebildet ist und die beiden Kupplungselemente als beidseitig am Winkelhebel schwenkbeweglich gelagerte Kupplungsklinken ausgebildet sind, die unter sie in Ausrückstellung zu drücken suchender Federwirkung stehen und doppelarmig ausgebildet sind, wobei deren einer Arm den eigentlichen, in die Schwenkbewegungsbahn eines an jeden Nußteil vorgesehenen Mitnehmers einrückbaren Kupplungsarm bildet und deren anderer Arm die Ausrückstellung der Kupplungsklinke durch Auftreffen auf das zugehörige Nußteil begrenzt. Auf diese Weise kommt man zu einem Türschloß, das allein schon dadurch eine geringere Baubreite bei zugleich verringertem Bauaufwand zuläßt, als hier der als Mitnehmerhebel wirkende Winkelhebel einerseits direkt auf den Schloßnußteilen gelagert ist und andererseits unmittelbar am Schwenkriegel angreift. Eine noch größere bauliche Vereinfachung liefern die beidseitig am Winkelhebel schwenkbeweglich gelagerten Kupplungsklinken, die an die Stelle der beim vorbekannten Schloß zahlreich vorhandenen Kupplungselementeteile treten.

Das erfindungsgemäße Türschloß ist wegen seiner schmalen und vergleichsweise innenteilarmen Bauart besonders auch für Mehrriegel-Türschlösser geeignet, die mit oben und unteren jeweils teilweise in das Schloßinnere hineinragenden Treibstangenriegeln versehen sind, wofür der Schwenkriegel in Weiterbildung mit einem Treibstangenriegel antriebsmäßig verbunden ist, der durch eine türobenseitig angeordnete Schaltfalle entgegen Federwirkung in Einfahrstellung zu arretieren ist.

Es sei an dieser Stelle bemerkt, daß durch das DE-GM 91 04 553 ein Mehrriegel-Türschloß bekannt ist, dessen Schwenkriegel ebenfalls mit dem oberen Treibstangenriegel bereits in unmittelbarer Antriebsverbindung steht und durch einen unmittelbar an ihm angreifenden, wahlweise durch zwei Schloßnußhälften betätigbaren und koaxial zu ihnen gelagerten Winkelhebel in Einfahrstellung zu bringen ist. Dabei kann der Winkelhebel durch einen auf ihm radial verschiebbar sitzenden, auch durch einen schlüssel- oder elektrisch-betätigbaren Kupplungsschieber in wahlweisen Eingriff mit der Außenschloßnußhälfte gebracht werden. Ein zweites Kupplungselement für die Ein- oder Abkupplung der Schloßnußinnenhälfte fehlt hier jedoch und damit auch die Möglichkeit des wahlweisen Links- oder Rechtsgebrauchs dieses Türschlosses.

Nach einem weiteren, sehr vorteilhaften Merkmal der Erfindung ist eine der beiden Kupplungsklinken durch einen auf dem Winkelhebel quer verstellbar angeordneten Steuerstift dauernd in Einrückstellung mit der zugehörigen Nußhälfte zu halten. Dadurch kann zwischen dem Winkelhebel und der Schloßnußinnenhälfte eine für Panik-Treibriegelverschlüsse notwendige dauerhafte Kupplung sichergestellt werden, ohne daß dadurch der Vorteil der wahlweisen Links- oder Rechtseinbaumöglichkeit entfällt. Ein solcher Steuerstift ist vorzugsweise so bemessen und zu verstellen, daß er entweder die eine oder die andere der beiden Kupplungsklinken in Einrückstellung hält, dagegen die andere Kupplungsklinke für ihre Ein- und Ausrückbewegung freigibt.

Um das Umstellen des Türschlosses für wahlweisen Links- oder Rechtseinbau auch noch nach der Montage des Türschlosses und erst unmittelbar vor seinem Einbau in der Tür vornehmen zu können, kann der Steuerstift in der Einrückstellung beider Kupplungsklinken über in der Schloßkastenwandung deckungsgleich gelegene Zugangslöcher vom Schloßkastenäußeren her leicht verstellt werden. Für diese Verstellung ist es somit notwendig, daß dazu auch die andere, bis dahin in Ausrückstellung befindliche Kupplungsklinke durch den Kupplungsschieber in Einrückstellung gebracht wird, was durch entsprechende schlüssel- oder elektrisch erfolgende Betätigung des Kupplungsschiebers erfolgt und somit nur von für die Schloßumstellung auf Links- oder Rechtseinbau auch tatsächlich autorisierten Personen vorgenommen werden kann.

Die identische Ausbildung beider Schloßnußhälften schafft weiterhin auch die Voraussetzung dafür, daß im Schloßkasten ein für beide Nußhälften und deren beide Schwenkverstellrichtungen gemeinsamer Schwenkbegrenzungsanschlag vorgesehen werden kann, der mit an den Nußhälften in entsprechendem Abstand voneinander angeordneten Umfangsvorsprüngen zusammenwirkt. Zugleich kann dieser Schwenkbegrenzungsanschlag auch die Schwenkverstellbewegung des Winkelhebels begrenzen.

Beide identisch ausgebildeten Nußhälften sind innenseitig mit äußeren und inneren ringförmigen Lageraussparungen versehen, von denen die äußeren zur gemeinsamen Schwenklageraufnahme des mittig im Schloßkasten angeordneten Winkelhebels und die inneren zur gemeinsamen Aufnahme einer die Einstecktiefe der Drückerstifte begrenzenden Trennscheibe dienen.

In der Zeichnung sind vorteilhafte Ausführungsbeispiele nach der Erfindung dargestellt. Dabei zeigen
- Fig.1: eine seitliche Teilansicht des Türschlosses bei abgenommenem Schloßdeckel,
- Fig.2: eine teilweise geschnittene Innenansicht des Schlosses in Pfeilrichtung A der Fig.1, jedoch mit umgestelltem Steuerstift ohne Darstellung der beiden Schloßnußhälften,
- Fig.3 und 4: vergrößerte Ansichten auf die Schloßnuß und den Winkelhebel bei in die Innennußhälfte ein- bzw. ausgerückter Kupplungsklinke,
- Fig.5: eine den Fig.3 und 4 entsprechende Draufsicht auf die Nuß und den Winkelhebel bei davon entfernten Kupplungsklinken und
- Fig.6: einen Schnitt durch den Schloßnußbereich.

Das in Fig.1 abgebildete Türschloß besitzt einen im Schloßkasten 1 an der Stelle 2 gelenkig gelagerten Schwenkriegel 3 von im wesentlichen stiefelartiger Form. Der Schwenkriegel 3 ist über den an der Stelle 4 gelagerten Umlenkhebel 5 mit dem oberen aus dem Türflügel herausfahrbaren Treibstangenriegel 6 antriebsmäßig verbunden. Der Treibstangenriegel 6 steht unter Wirkung einer ihn nach oben zu drücken suchenden, nicht dargestellten Feder. Durch eine gleichfalls nicht dargestellte türobenseitig angeordnete Schaltfalle kann der Treibstangenriegel 6 entgegen Federwirkung in Einfahrstellung arretiert werden. Ein unterer, in eine entsprechende Schließöffnung im Boden der Tür einzufahrender Treibstangenriegel 7 ist ebenfalls vorhanden, der über seinen in den Schlitz 8' des Winkelhebels 8 greifenden Zapfen 7' mit dem Schwenkriegel 3 gleichfalls in Antriebsverbindung steht. Dazu greift der Winkelhebel 8 mit seiner oberen Nase vor den im Schwenkriegel sitzenden Mitnehmerzapfen 3', während andererseits auf dem Schwenkriegel 3 noch eine Sperrnase 3'' vorhanden ist, die mit dem auf dem Winkelhebel 8 sitzenden Sperrbolzen 8'' zusammenwirkt und dafür sorgt, daß ein von außen erfolgendes Hereindrücken des ausgefahrenen Schwenkriegels 3 nicht möglich ist.

Im Schloßkasten 1 ist in dessen unterem Teil der Kupplungsschieber 9 vorgesehen, der über die in seine Führungsschlitze 9''' greifenden Führungsstifte 10 höhenverschieblich geführt ist. Dieser Kupplungsschieber 9 kann durch Schlüsselbetätigung über den in die Einstecköffnung 11 einzusetzenden Profilschließzylinder mittels dessen strichpunktiert angedeuteten Schließbartes 12 verstellt bzw. angehoben werden. Eine andere Betätigungsmöglichkeit für den Kupplungsschieber 9 kann der im Schloßkasten 1 eingebaute elektrische Antrieb 13 bilden, der aus einem Elektromagneten 14 mit Verstellanker 15 oder auch aus einem elektrischen Verstellmotor mit entsprechender Verstellspindel bestehen kann.

Insoweit entspricht das vorbeschriebene Schloß der im DE-GM 91 04 553 dargestellten Bauart.

Wie insbesondere Fig.6 zeigt, besteht die Schloßnuß 16 aus zwei völlig identisch beschaffenen Nußhälften 16',16'', die im Schloßkastenboden 1' bzw. in der Schloßdecke 1'' gelagert sind. Beide Nußhälften 16',16'' sind innenseitig mit äusseren und inneren ringförmigen Lageraussparungen 17',17'' versehen, von denen die äußeren 17' zur gemeinsamen Schwenklageraufnahme des mittig im Schloßkasten 1 angeordneten Winkelhebels 8 dienen. Die inneren ringförmigen Lageraussparungen 17'' dienen zur gemeinsamen Aufnahme einer die Einstecktiefe der Drückerstifte begrenzenden Trennscheibe 18. Beide Nußhälften 16',16'' sind, wie beispielsweise Fig.5 zeigt, mit zwei in entsprechendem Abstand voneinander angeordneten Umfangsvorsprüngen 16''' versehen, die mit dem im Schloßkasten 1 vorhandenen, für beide Nußhälften wirksamen und deren beide Schwenkverstellrichtungen begrenzenden Schwenkbegrenzungsanschlag 19 zusammenwirken. Letzterer begrenzt zugleich auch die Schwenkverstellbewegung des Winkelhebels 8. Dadurch können Toleranz-Additionen vermieden und zugleich eine hohe Lastaufnahme gewährleistet werden. An den Enden 16^{IV} der Nußhälften-Vorsprünge 16''' greift gemäß Fig.1 die Drückerhochhaltefeder F an.

Der Winkelhebel 8 ist von der insbesondere aus Fig.5 erkennbaren Bauart. Außer seiner auf den beiden Nußhälften 16', 16'' aufliegenden Schwenklager-Bohrung besitzt der Winkelhebel 8 eine im wesentlichen achtförmige Aussparung 8'''. Sie dient in ihrem einen Teil zur Aufnahme eines im Winkelhebel 8 quer verstellbar gelagerten Steuerstiftes 20 sowie in ihrem anderen Teil zur Lagerung einer Torsions-Doppelfeder 21.

Auf dem Winkelhebel 8 sind zu beiden Seiten auf dem Lagerbolzen 22 zwei Kupplungsklinken 23 schwenkbeweglich gelagert. Deren Form geht insbesondere aus den Fig.3 und 4 hervor. Diese Kupplungsklinken sind identisch gestaltet und doppelarmig ausgebildet, wobei ihr einer Arm den eigentlichen, in die Schwenkbewegungsbahn eines an jeder Schloßnußhälfte 16',16'' vorgesehenen Mitnehmers 16^{V} einrückbaren Kupplungsarm 23' bildet, während der andere Arm 23'' der Kupplungsklinke 23 entsprechend Fig.4 die Ausrückstellung der Kupplungsklinke 23 durch Auftreffen auf die zugehörige Schloßnußhälfte begrenzt. Beide Kupplungsklinken stehen unter dem Einfluß der Torsions-Doppelfeder 21, die mit ihren schenkelförmig abgewinkelten Enden 21' an den Kupplungsklinken 23 angreift und sie in die in Fig.4 dargestellte Ausrückstellung zu drücken sucht. Der schenkelförmig abgewinkelte, schlaufenartig ausgebildete Mittelteil 21'' der Feder 21 greift unter den Steuerstift 20, der dadurch in seiner eingestellten Querverstellposition klemmend gehalten wird.

Wie insbesondere Fig.2 zeigt, ist der im Winkelhebel 8 quer verstellbar gelagerte Steuerstift 20 so bemessen und zu verstellen, daß er in für Panikschlösser notwendiger Weise jeweils die eine oder die andere der beiden Kupplungsklinken für die Schloßinnenbetätigung in Einrückstellung hält (Fig.3), dagegen die andere Kupplungsklinke für ihre Ein- und Ausrückbewegung freigibt (Fig.4). Um diese für den Links- oder Rechtseinbau des Türschlosses notwendige Verstellung des Steuerstifts 20 auch am fertig montierten Schloß von außen vornehmen zu können, sind in der Schloßkastenwandung zwei deckungsgleich gelegene Zugangslöcher 24 vorhanden. Um diese Verstellung vornehmen zu können, muß jedoch, wie Fig.2 gleichfalls zu erkennen gibt, die bis dahin ausgerückte Kupplungsklinke 23a zuvor durch den schlüssel-betätigbaren Kupplungsschieber 9 in Einrückstellung gebracht werden. Damit diese Umstellung auch für die Kupplungsklinke 23b vorgenommen werden kann, kann letztere durch den Schenkel 9' des gabelartig ausgebildeten Kupplungsschieberendes entsprechend eingerückt werden. Grundsätzlich ist es aber auch möglich, entsprechend der strichpunktierten Darstellung in Fig.2 zwei voneinander getrennte, schlüssel- oder elektrisch-betätigbare Kupplungsschieber 9'' vorzusehen, durch die die beiden Kupplungsklinken 23a,23b unabhängig voneinander in Einrückstellung gebracht werden können.

Der im Winkelhebel 8 sitzende Steuerstift 20 kann auch als im Winkelhebel schraubverstellbar sitzender Gewindestift ausgebildet sein. Weiterhin besteht die Möglichkeit, ihn als im Winkelhebel 8 umsteckbaren, im Durchmesser abgesetzten, nach der Schloßmontage nicht mehr verstellbaren Umsteckstift auszubilden. Schließlich können die in der Schloßkastenwandung gelegenen Zugangslöcher 24 für den Steuerstift 20 auch mit Schraubgewinde versehen und eine darin passende, umsteckbare Schraube vorgesehen sein, die die axiale Lage des Steuerstiftes 20 festzulegen erlaubt.

## Patentansprüche

1. Türschloß mit zwei im Schloßkasten (1) schwenkverstellbar gelagerten, identisch ausgebildeten Schloßnußteilen (16', 16'') für die voneinander unabhängige Innen- und Außenbetätigung eines über einen Mitnehmerhebel (8) in den Schloßkasten (1) einzufahrenden Schwenkriegels (3), wobei zwischen den beiden Schloßnußteilen (16',16'') und dem Mitnehmerhebel (8) zu dessen beiden Seiten gelegene, identisch ausgebildete und durch einen schlüssel- oder elektrisch-betätigbaren Kupplungsschieber (9) einrückbare Kupplungselemente (23a,23b) vorgesehen sind, **dadurch gekennzeichnet**, daß der Mitnehmerhebel (8) als koaxial auf den Schloßnußteilen (16',16'') gelagerter, unmittelbar am Schwenkriegel (3) angreifender Winkelhebel (8) ausgebildet ist und die beiden Kupplungselemente als beidseitig am Winkelhebel (8) schwenkbeweglich gelagerte Kupplungsklinken (23) ausgebildet sind, die unter sie in Ausrückstellung zu drücken suchender Federwirkung (21) stehen und doppelarmig ausgebildet sind, wobei deren einer Arm den eigentlichen, in die Schwenkbewegungsbahn eines an jedem Nußteil (16',16'') vorgesehenen Mitnehmers (16^{V}) einrückbaren Kupplungsarm (23') bildet und deren anderer Arm (23'') die Ausrückstellung der Kupplungsklinke (23) durch Auftreffen auf das zugehörige Nußteil (16' bzw. 16'') begrenzt.

2. Türschloß nach Anspruch 1, **dadurch gekennzeichnet**, daß der Schwenkriegel (3) mit einem Treibstangenriegel (6) antriebsmäßig verbunden ist, der durch eine türobenseitig angeordnete Schaltfalle entgegen Federwirkung in Einfahrstellung zu arretieren ist.

3. Türschloß nach Anspruch 1 oder 2, **dadurch gekennzeichnet**, daß eine der beiden Kupplungsklinken (z.B.23b) durch einen auf dem Winkelhebel (8) quer verstellbar angeordneten Steuerstift (20) dauerhaft in Einrückstellung mit der zugehörigen Nußhälfte zu halten ist.

4. Türschloß nach Anspruch 3, **dadurch gekennzeichnet**, daß der Steuerstift (20) so bemessen und zu verstellen ist, daß er entweder die eine oder die andere der beiden Kupplungsklinken (23) in Einrückstellung hält, dagegen die andere Kupplungsklinke (z.B.23a) für ihre Ein- und Ausrückbewegung freigibt.

5. Türschloß nach Anspruch 4, **dadurch gekennzeichnet**, daß der Steuerstift (20) in der Einrückstellung beider Kupplungsklinken (23) über in der Schloßkastenwandung deckungsgleich gelegene Zugangslöcher (24) vom Schloßkastenäußeren her zu verstellen ist.

6. Türschloß nach den Ansprüchen 1 und 4, **dadurch gekennzeichnet**, daß im Winkelhebel (8) eine im wesentlichen achtförmige Aussparung (8''') vorgesehen ist, in deren einem Teil der quer verstellbare Steuerstift (20) und in deren anderem Teil eine vorgespannte Torsions-Doppelfeder (21) lagern, die mit ihrem schenkelförmig abgewinkelten, schlaufenartig ausgebildeten Mittelteil (21'') den Steuerstift (20) klemmend untergreift und mit ihren beiden entsprechend schenkelförmig abgewinkelten Enden (21') an den Kupplungsklinken (23) angreift.

7. Türschloß nach Anspruch 5, **dadurch gekennzeichnet**, daß der Steuerstift (20) als im Winkelhebel schraubverstellbar sitzender Gewindestift ausgebildet ist.

8. Türschloß nach Anspruch 4, **dadurch gekennzeichnet**, daß der Steuerstift (20) als im Winkelhebel umsteckbarer, im Durchmesser abgesetzter, nach der Schloßmontage nicht mehr verstellbarer Umsteckstift ausgebildet ist.

9. Türschloß nach Anspruch 5, **dadurch gekennzeichnet**, daß die in der Schloßkastenwandung gelegenen Zugangslöcher (24) für den Steuerstift (20) mit Schraubgewinde versehen und eine darin passende, umsteckbare Schraube vorgesehen ist, die die axiale Lage des Steuerstiftes festzulegen erlaubt.

10. Türschloß nach einem der Ansprüche 1 bis 9, **dadurch gekennzeichnet**, daß im Schloßkasten (1) ein für beide Nußteile bzw. -hälften (16',16'') und deren beide Schwenkverstellrichtungen gemeinsamer Schwenkbegrenzungsanschlag (19) vorgesehen ist, der mit an den Nußhälften (16',16'') in entsprechendem Abstand voneinander angeordneten Umfangsvorsprüngen (16''') zusammenwirkt.

11. Türschloß nach Anspruch 10, **dadurch gekennzeichnet**, daß der für die Nußhälften (16',16'') vorgesehene Schwenkbegrenzungsanschlag (19) zugleich auch die Schwenkverstellbewegung des Winkelhebels (8) begrenzt.

12. Türschloß nach Anspruch 1, **dadurch gekennzeichnet**, daß beide Nußhälften (16',16'') innenseitig mit äußeren und inneren ringförmigen Lageraussparungen (17' bzw. 17'') versehen sind, von denen die äußeren (17') zur gemeinsamen Schwenklageraufnahme des mittig im Schloßkasten (1) angeordneten Winkelhebels (8) und die inneren (17'') zur gemeinsamen Aufnahme einer die Einstecktiefe der Drückerstifte begrenzenden Trennscheibe (18) dienen.

13. Türschloß nach einem der Ansprüche 1 bis 12, **dadurch gekennzeichnet**, daß es nur einen schlüssel- oder elektrisch-betätigbaren Kupplungsschieber (9) aufweist, der an seinem den Kupplungsklinken (23) zugewandten Ende (9') gegabelt ist, um fallweise die eine oder andere der beiden Kupplungsklinken (23) aus ihrer Ausrück- in die Einrückstellung zu drücken.

14. Türschloß nach einem der Ansprüche 1 bis 12, **dadurch gekennzeichnet**, daß es zwei voneinander getrennte, schlüssel- oder elektrisch-betätigbare Kupplungsschieber (9'') aufweist, durch die die beiden Kupplungsklinken (23) unabhängig voneinander in Einrückstellung zu bringen sind.

## Claims

1. Door lock with two identically formed lock nut parts (16', 16'') mounted in a pivotally displaceable manner in the lock case, for the mutually independent inner and outer actuation of a pivoting locking bar (3) which is retracted by means of an entrainer lever (8) into the lock case (1), wherein between the two lock nut parts (16', 16'') and the entrainer lever (8) and located at both sides of the latter, coupling elements (23a, 23b) are provided which are identically formed and can be engaged by a key-operable or electrically-operable coupling slider (9), characterised in that the entrainer lever (8) is formed as an angle lever (8) mounted coaxially on the lock nut parts (16', 16'') and engaging the pivoting locking bar (3) directly, and the two coupling elements are formed as coupling catches (23) mounted in a pivotally movable manner at both sides of the angle lever (8), which are under the effect of a spring (21) tending to press them into the disengaged position and are formed with two arms, wherein one arm thereof forms the actual coupling arm (23') which can be engaged into the path of the pivotal movement of an entrainer (16^{V}) provided at each nut part (16', 16''), and the other arm (23'') thereof defines the disengaging position of the coupling catch (23) by contacting the associated nut part (16' or 16'').

2. Door lock according to claim 1, characterised in that the pivoting locking bar (3) is drivingly connected to a driving rod bar (6) which is to be blocked against resilient force in the retracted position by a switch latch, disposed at the door upper side.

3. Door lock according to claim 1 or 2, characterized in that one of the two coupling catches (eg. 23b) is to be held in the engaged position with the associated nut half by a control pin (20) disposed in a transversely displaceable manner on the angle lever (8).

4. Door lock according to claim 3, characterised in that the control pin (20) is to be dimensioned and displaced in such a way that it holds either one or the other of the two coupling catches (23) in the engaged position, and in contrast releases the other coupling catch (eg. 23a) for its engaging and disengaging movement.

5. Door lock according to claim 4, characterised in that the control pin (20) is to be displaced from the outside of the lock case in the engaged position of the two coupling catches (23) by means of access holes (24) located congruently in the wall of the lock case.

6. Door lock according to claims 1 and 4, characterised in that in the angle lever (8) a substantially eight-shaped recess (8''') is provided, in one part of which the transversely displaceable control pin (20) is mounted and in the other part of which a prestressed double torsion spring (21) is mounted, which with its middle part (21''), formed in a limb-shaped, tangent-bent and loop-like manner, engages underneath the control pin (20) in a clamping manner and with its two correspondingly limb-shaped tangent-bent ends (21') engages the coupling catches (23).

7. Door lock according to claim 5, characterised in that the control pin (20) is formed as a threaded pin positioned in a screw-displaceable manner in the angle lever.

8. Door lock according to claim 4, characterised in that the control pin (20) is formed as an interchange pin which can be interchanged in the angle lever, is reduced in diameter and is no longer adjustable after the assembly of the lock.

9. Door lock according to claim 5, characterised in that the access holes (24) located in the wall of the lock case are provided with screw threads for the control pin (20) and a interchangeable screw is provided which fits therein and which makes it possible for the axial position of the control pin to be determined.

10. Door lock according to any of claims 1 to 9, characterised in that in the lock case (1) a common pivot limiting stop (19) is provided for the two nut parts or halves (16', 16'') and their two pivotal displacement directions, which stop cooperates with peripheral projections (16''') disposed on the nut halves (16', 16'') at corresponding distances from each other.

11. Door lock according to claim 10, characterised in that the pivot limiting stop (19) provided for the nut halves (16', 16'') simultaneously also defines the pivotal displacement movement of the angle lever (8).

12. Door lock according to claim 1, characterised in that the two nut halves (16', 16'') are provided on the inside with outer and inner annular bearing recesses (17' and 17''), of which the outer (17') serve for the common pivotal bearing reception of the angle lever (8) disposed in the middle of the lock case (1), and the inner (17'') serve for the common reception of a separating disc (18) defining the insertion depth of the latch pins.

13. Door lock according to any of claims 1 to 12, characterised in that it comprises only one key-operable or electronically-operable coupling slider (9) which is forked at its end (9') facing the coupling catches (23) in order from case to case to press one or the other of the two coupling catches (23) from its disengaged position to the engaged position.

14. Door lock according to any of claims 1 to 12, characterised in that it comprises two coupling sliders (9''), which are separated from each other and are key-operable or electrically-operable, by which the two coupling catches (23) are to be brought into the engaged position independently of each other.

## Revendications

1. Serrure de porte comportant deux éléments de fouillot identiques (16', 16'') montés pivotants dans le coffre de serrure (1), pour l'actionnement intérieur et l'actionnement extérieur, indépendants l'un de l'autre, d'un pêne pivotant (3) à rentrer dans le coffre de serrure (1) par l'intermédiaire d'un levier d'entraînement (8), étant précisé qu'il est prévu, entre les deux éléments de fouillot (16', 16'') et le levier d'entraînement (8), des deux côtés de celui-ci, des éléments d'accouplement identiques (23a, 23b) aptes à être engagés à l'aide d'un coulisseau d'accouplement (9) à commande par clé ou à commande électrique, caractérisée en ce que le levier d'entraînement (8) est conçu comme un levier coudé (8) monté coaxialement sur les éléments de fouillot (16', 16'') et agissant directement sur le pêne pivotant (3), et les deux éléments d'accouplement sont conçus comme des loquets d'accouplement (23) qui sont montés pivotants de part et d'autre du levier coudé (8), qui sont soumis à une action de ressort (21) tendant à les pousser en position de désengagement et qui ont deux bras, étant précisé que l'un de ces bras définit le bras d'accouplement proprement dit (23') apte à être engagé dans la trajectoire de pivotement d'un organe d'entraînement (16^{V}) prévu sur chaque fouillot (16', 16''), tandis que l'autre bras (23'') délimite la position de désengagement du loquet d'accouplement (23) en arrivant sur le fouillot associé (16' ou 16'').

2. Serrure de porte selon la revendication 1, caractérisée en ce que le pêne pivotant (3) est relié à la manière d'un entraînement à un pêne de tringle de commande (6) qui doit être arrêté en position rentrée, à l'encontre de l'action de ressort, par un pêne de manoeuvre disposé sur le côté supérieur de la porte.

3. Serrure de porte selon la revendication 1 ou 2, caractérisée en ce que l'un des deux loquets d'accouplement (par exemple 23b) doit être maintenu de façon permanente en position d'engagement avec la moitié de fouillot correspondante grâce à une tige de commande (20) disposée mobile transversalement sur le levier coudé (8).

4. Serrure de porte selon la revendication 3, caractérisée en ce que la tige de commande (20) est dimensionnée et doit être déplacée de manière à maintenir l'un ou l'autre des deux loquets d'accouplement (23) en position d'engagement, et à libérer au contraire l'autre loquet d'accouplement (par exemple 23a) pour son mouvement d'engagement et de désengagement.

5. Serrure de porte selon la revendication 4, caractérisée en ce que la tige de commande (20), dans la position d'engagement des deux loquets d'accouplement (23), doit être déplacée à partir de l'extérieur du coffre de serrure par l'intermédiaire de trous d'accès coïncidents (24) prévus dans la paroi du coffre de serrure.

6. Serrure de por'te selon les revendications 1 et 4, caractérisée en ce qu'il est prévu, dans le levier coudé (8), une cavité (8''') sensiblement en forme de huit dans laquelle sont montés la tige de commande (20) mobile transversalement, dans une première partie, et un double ressort de torsion précontraint (21), dans une seconde partie, qui vient en prise, avec sa partie centrale (21'') en forme de boucle et coudée en forme de branches, sous la tige de commande (20) et la bloque, et qui agit, avec ses deux extrémités (21') coudées en conséquence en forme de branches, au niveau des loquets d'accouplement (23).

7. Serrure de porte selon la revendication 5, caractérisée en ce que la tige de commande (20) est conçue comme une tige filetée logée, mobile par vissage, dans le levier coudé.

8. Serrure de porte selon la revendication 4, caractérisée en ce que la tige de commande (20) est conçue comme une tige démontable dans le levier coudé et présentant un diamètre désaxé, qui n'est plus mobile après le montage de la serrure.

9. Serrure de porte selon la revendication 5, caractérisée en ce que les trous d'accès (24) situés dans la paroi du coffre de serrure et destinés à la tige de commande (20) sont pourvus d'un filetage, et il est prévu une vis démontable adaptée à ce filetage, qui permet de fixer la position axiale de la tige de commande.

10. Serrure de porte selon l'une des revendications 1 à 9, caractérisée en ce qu'il est prévu, dans le coffre de serrure (1), une butée de limitation de pivotement (19) commune pour les deux éléments ou moitiés de fouillot (16', 16'') et pour leurs deux sens de pivotement, et qui coopère avec des saillies périphériques (16''') disposées sur les moitiés de fouillot (16', 16'') suivant un écartement mutuel approprié.

11. Serrure de porte selon la revendication 10, caractérisée en ce que la butée de limitation de pivotement (19) prévue pour les moitiés de fouillot (16', 16'') limite en même temps le mouvement dé pivotement du levier coudé (8).

12. Serrure de porte selon la revendication 1, caractérisée en ce que les deux moitiés de fouillot (16', 16'') sont pourvues, côté intérieur, de cavités de montage annulaires extérieures et intérieures (17', 17'') parmi lesquelles les cavités extérieures (17') servent à la réception de montage pivotant commune du levier coudé (8) disposé au centre du coffre de serrure (1), tandis que les cavités intérieures (17'') servent à la réception commune d'une plaque de séparation (18) qui limite la profondeur d'introduction des tiges-poussoirs.

13. Serrure de porte selon l'une des revendications 1 à 12, caractérisée en ce qu'elle comporte un seul coulisseau d'accouplement (9) à commande par clé ou à commande électrique, dont l'extrémité (9') tournée vers les loquets d'accouplement (23) est fourchue, afin de pousser à la manière d'un loquet l'un ou l'autre des deux loquets (23) de leur position de désengagement vers leur position d'engagement.

14. Serrure de porte selon l'une des revendications 1 à 12, caractérisée en ce qu'elle comporte deux coulisseaux séparés (9'') à commande par clé ou à commande électrique, grâce auxquels les deux loquets d'accouplement (23) peuvent être amenés en position d'engagement indépendamment l'un de l'autre.
